# EUROPÄISCHE PATENTSCHRIFT

(11) **EP 3 126 206 B1**
(45) Veröffentlichungstag und Bekanntmachung des Hinweises auf die Patenterteilung: **11.03.2020**
(21) Anmeldenummer: 15754121.0
(22) Anmeldetag: 16.03.2015
(51) Int. Cl.: B61F 7/00

(54) **MEHRTEILIGER EISENBAHNWAGEN MIT SPURWECHSELRADSÄTZEN**
MULTI-PART RAILWAY CAR HAVING VARIABLE GAUGE WHEELSETS
WAGON DE CHEMIN DE FER EN PLUSIEURS PARTIES MUNI D'ESSIEUX À ÉCARTEMENT VARIABLE

(30) Priorität: 31.03.2014 CH 484142014
(43) Veröffentlichungstag der Anmeldung: 08.02.2017
(73) Patentinhaber: Trojak, Jürgen, 3702 Hondrich (CH)
(72) Erfinder: Trojak, Jürgen, 3702 Hondrich (CH)
(74) Vertreter: Felber, Josef
(86) Internationale Anmeldenummer: PCT/EP2015/055434
(87) Internationale Veröffentlichungsnummer: WO 2015/150062

(56) Entgegenhaltungen:
- EP-A1- 0 884 231
- DE-C1- 19 625 031
- "A versatile enterprise that keeps expanding", RAILWAY GAZETTE INTERNATIONAL, REED BUSINESS INFORMATION, LONDON, GB, Bd. 168, Nr. 4, 1. April 2012 (2012-04-01) , Seiten 52-54, XP001573710, ISSN: 0373-5346

## Beschreibung

Diese Erfindung betrifft einen Eisenbahnwagen, vornehmlich für den Gütertransport, jedoch auch als Personenwagen konzipierbar. Als Besonderheit ist er dreiteilig ausgebildet oder aus noch mehr Wagenteilen bestehend, bietet also drei und mehr Ladeflächen, und er weist Spurwechselradsätze aus, zum Befahren von Schienennetzen verschiedener Spurweiten.

Der Warenverkehr zwischen Asien und Europa ist in den letzten Jahren enorm gewachsen. Der Grossteil der Waren werden per Schiff transportiert. Hier spielt die Tonnage kaum eine Rolle, denn der Tonnenkilometer ist heute sehr preisgünstig und ist im Verhältnis zum Warenpreis oftmals fast bescheiden. Der Nachteil des Schifftransports ist die Transportzeit. Die Passage vom Hafen von Shanghai nach Rotterdam dauert zum Beispiel ca. 40 Tage. Der schnelle Transport geschieht über die Luftfracht. Diese ist aber im Grundsatz wesentlich teurer als der Schiffstransport und auch viel teurer als der Transport zu Lande.

Ein Eisenbahntransport bringt viele Vorteile gegenüber dem Schiff oder Flugzeug, denn er ist ein Mittelding: Viel schneller als per Schiff, aber langsamer als per Flugzeug, die Tonnage ist teurer als mit dem Schiff, jedoch wesentlich kostengünstiger als per Luftfracht. Mit einer Rekordzeit von nur 9 Tagen zwischen Brest an der polnischweissrussischen Grenze und Erenhot an der mongolisch-chinesischen Grenze hat der Schweizer Eisenbahndienstleister Interrail AG wegweisende Massstäbe für den Bahntransport auf der Breitspurstrecke zwischen Europa und China gesetzt. Insgesamt misst diese Strecke mehr als 8000 km und es konnte eine Rekordgeschwindigkeit von 900 km pro Tag erreicht werden. Mit dem Zug wurden 41 High-cube 40' Container befördert, deren Beladung vorwiegend aus schweren Stahlrüstungen bestand. Für 2014 werden 45 neugebuchte Züge für die Strecke Chengdu (CN) - Lodz (PL) realisiert. Es gibt eine deutliche Nachfrage nach zuverlässigen Transportdienstleistungen, die billiger als die Luftfracht und schneller als die Seefracht sind.

Als entscheidende Komponente bei der Verwirklichung nachhaltiger eurasischer Schienen-Produkte wird die Balance der Containerströme in beiden Richtungen gesehen, denn Containerzugverkehre können nur dann nachhaltig und wirtschaftlich effektiv sein, wenn sie den Rundlauf der Container gewährleisten, also einen ausgeglichenen Verkehr in beiden Richtungen. Bislang wurde der Verkehr Richtung Ferner Osten vor allem als Zurückbringen der Container in den Osten gesehen. Mit dem Ausbau von Knotenpunkten an den westchinesischen Grenzbahnhöfen könnte der Verkehr Richtung Osten intensiviert werden und dabei eine kostengünstige Hin- und Rückverwendung von Containern und Tragwagen gewährleisten. Als erfolgreiches Beispiel für Ost-West-Verkehr in beide Richtungen ist das Containerzugpaar "Ostwind"/"Westwind" zwischen dem Terminal Berlin Grossbeeren und der Gemeinschaft Unabhängiger Staaten GUS zu nennen.

Um einen effizienten Schienentransport über grosse Distanzen zwischen Europa und Asien und insbesondere in China zu organisieren, gibt es unter anderem folgende technische Herausforderungen:
1. Das Schienennetz in Europa, Russland und China arbeitet mit unterschiedlichen Spurbreiten. Die Schienen in China, Deutschland und Polen weisen eine Spurbreite von 1435mm auf, jene von Russland, Kasachstan, Weissrussland und der Mongolei von 1520mm.
2. Bisher werden wegen der verschiedenen Spurbreiten die Frachten umgeladen, was über die Gesamtstrecke zweimal erfolgen muss, da die Länder mit grösserer Spurbreite zwischen Start und Ziel liegen. Der Warenumschlag kostet Zeit und Geld und ist eine logistische Herausforderung.
3. Weil der Gütertransport durch 6 Länder führt, gibt es zolltechnische Probleme zu lösen, mit entsprechenden Wagenstillstandzeiten an den Grenzen. Die künftige Anwendung eines Frachtbriefes CIM/SMGS, welcher die Schienengütertransporte mit einem Frachtdokument zwischen Europa, Russland und Asien ermöglichen wird, kann die Transportleistung markant gesteigert werden.
4. Sobald ein Zug nicht fährt, müssen die Transitgüter bewacht werden.

Die Transportleistungen der Russischen Eisenbahn wurden in den letzten Jahren beachtlich gesteigert, von 900km/Tag im Jahr 2011 auf 1400km/Tag im Jahr 2012 und erwarteten 1500km/Tag im Jahr 2015. Die Transportdauer von der Westgrenze bis Irkutsk konnte von 11 Tagen auf 5 Tage verkürzt werden. Auf dieser Strecke zweigt die Route in die nordchinesischen Provinzen ab. Zugleistungen bis zu 6'000 Tonnen mit einer Transportdauer von 8 Tagen sind auf diesen Strecken möglich. Die Schienenkapazitäten sind vorhanden, sodass man auf der Europa-China-Route bis zu 500'000 zusätzliche Standardcontainer verschieben könnte. Einem solchen Vorhaben kommt entgegen, dass die Russischen Eisenbahnen RZD eine Breitspurstrecke um weitere 432km planen, die durch die Slowakei bis nach Wien reichen soll. Desweiteren werden derzeit 45ft Wechselcontainer (Mega Swap Box) mit Innenmassen von 3.00m Höhe, 2.48m Breite und 13.65m Länge eingeführt, die von 3 Seiten zugänglich sind und sich somit optimal beladen lassen. Diese Container sind auf einer Standardhöhe von 1.50m stapelbar.

Um die Transportleistung in jeder Hinsicht zu verbessern, das heisst um mehr Container pro Zeit auf einer Strecke transportieren zu können, wird auch verbessertes Rollmaterial benötigt, welches allen Randbedingungen Rechnung trägt. So muss das Wagenmaterial mit Radsätzen von 1435mm und/oder Spurwechselradsätzen nach UIC-Merkblatt 510-4 für den Wechsel von 1435mm auf 1520mm und zurück ausgerüstet sein. Die Bremseinrichtungen müssen mit Steuerventilen KE 483 und/oder MHZ, welche der RZD-Norm entsprechen, ausgerüstet sein. Die Kupplungen müssen mit einer automatischen Mittelpufferkupplung (AK) nach UIC522-1, speziell mit der Bauart Transpact AK 69e und/oder C-AKv ausgerüstet sein, zur Kupplung mit SA-3-(Klappen)-Kupplungen nach russischer Norm, denn bei sonst üblichen Schraubenkupplungen sind ab 2'500 Tonnen Zuggewicht Materialbrüche unvermeidlich. Die Eisenbahnwagen sollen in einer besonderen Ausführung auch den Transport von Sattelaufliegern ermöglichen. Dabei ist zu berücksichtigen, dass nur etwa 5 bis 10% dieser in Europa bestehenden Sattelauflieger mit Kranen verschiebbar sind.

Ein weiterer wesentlicher Punkt ist die realisierbare Zuglänge und das dafür nötige Rollmaterial. Dass wesentlich längere Züge als die bisher auf der Route Europa-Asien eingesetzten technisch machbar sind, ist längst bewiesen. In Südafrika sind für Erztransporte Zuglängen von bis zu 4km üblich, mit Gesamtgewichten von bis zu 41'000 Tonnen. Hier kann es sein, dass ein Teil des Zuges eine Kuppe schon überwunden hat, und die hintere Hälfte noch hochgezogen werden muss. Dazu müssen die über die gesamte Komposition verteilt eingesetzten Antriebsmaschinen teilweise gleichzeitig ziehen bzw. schieben, während andere bremsen. Die Feinsteuerung wird über einen zentralen Computer getätigt, der alle Parameter wie der aktuelle Standort des Zuges auf dem Streckenprofil und die aktuelle Fahrgeschwindigkeit miteinkalkuliert. Somit sind derartige Zuglängen und -lasten möglich. Mit einer Länge von 7'353 Metern fuhr am 21. Juni 2001 ein Güterzug der BHP Billiton Iron Ore die 275km lange Strecke von der Erz-Mine Newman nach Port Hedland im Westen Australiens. Dieser Güterzug bestand aus 682 Waggons und 8 Lokomotiven. Das gesamte Gewicht des Zuges betrug 99'732 Tonnen. Somit war er nicht nur der längste, sondern gleichzeitig auch der schwerste Zug, der jemals auf einer Bahnschiene gefahren ist, und es wurde damit bewiesen, was auf der Schiene möglich ist.

Angesichts dieser Sachverhalte und Umstände ist es die Aufgabe der vorliegenden Erfindung, einen Eisenbahnwagen als Rollmaterial zu schaffen, welcher es insbesondere erlaubt, längere Zugskompositionen auf der Strecke Europa-Asien zu fahren, Spurweitenänderungen automatisch zu vollziehen und pro Wagen mehr Container bei geringerem Eigengewicht aufzunehmen. In einer besonderen Variante soll ein besonders rascher und sicherer Verlad von Semitrailern (Aufliegern von Sattelschlepper-Fahrzeugen) mit Einsatz eines Krans ermöglicht werden.

Eisenbahnwagen mit zweiachsigen Drehgestellen, welche mit Wechselspurradsatz zur automatischen Spurveränderung ausgerüstet sind, sind z. B. durch die DE 196 25 031 C1 bekannt.

Diese Aufgabe wird von einem Eisenbahnwagen mit den Merkmalen des Anspruchs 1 gelöst.

In den Figuren werden diese Eisenbahnwagen für den Europa-Asien-Verkehr vorgestellt und anhand dieser Zeichnungen beschrieben und ihre Konstruktion und Funktion wird erläutert.
Es zeigt:
- Figur 1:: Den dreiteiligen Wagen in einer Seitenansicht für den Semitrailer-Transport und Containertransport
- Figur 2:: Den dreiteiligen Wagen in einer Draufsicht;
- Figur 3:: Eine automatische Kupplung für die Endseiten des dreiteiligen Wagens.

Die Figur 1 zeigt den dreiteiligen Eisenbahnwagen und seine besondere Konstruktion. Er weist drei Ladeflächen 1, 2 und 3 auf und vier Drehgestelle 4 bis 7 mit je zwei Achsen und zwei Rädern pro Achse. An den inneren Drehgestellen 5 und 6 sind jeweils zwei Ladeflächen schwenkbar zueinander und kraftschlüssig miteinander verbunden. Am ersten Drehgestell 5 der beiden inneren Drehgestelle 5, 6 ist also die erste Ladefläche 1 mit der zweiten, mittleren Ladefläche 2 scharnierend verbunden, und am zweiten inneren Drehgestell 6 das andere Ende der mittleren Ladefläche 2 mit der dritten Ladefläche 3 verbunden. Diese Scharniere erlauben eine Schwenkbarkeit der verbundenen Ladeflächen 1-3 um eine vertikal verlaufende Schwenkachse, und zwar um einen horizontalen Winkel von bis zu 15 Grad. Gleichzeitig sind beidseits der vertikal verlaufenden Schwenkachsen horizontal verlaufende Schwenkachsen realisiert, welche eine Verschwenkung der zusammen verbundenen Ladeflächen 1-3 um diese Horizontalachse erlauben, damit Kuppen und Senken befahren werden können. Damit kann ein solcher dreiteiliger Wagen um Kurven mit einem minimalen Kurvenradius von 150 m im Zugverband fahren, und einen minimalen Kurvenradius von ca. 85 Meter als Einzelwagen fahren sowie alle vorkommenden Kuppen und Senken befahren. Der dreiteilige Wagen bietet dadurch eine Ladekapazität von drei 45ft-Standard-Wechselcontainern, wie auf der Ladefläche 1 am Beispiel eines solchen Containers 8 dargestellt ist. Die Konstruktion solcher Container ist in EP 0 829 408 A1 offenbart. Hiernach sind diese 45ft-Standard-Wechselcontainer auf Innenmasse von 3m Höhe, 2.48m Breite und 13.65m Länge genormt. Ausserdem sind sie von drei Seiten beladbar und können oben offen sein. Diese Ladungsträger sind auf 1.50m Standardhöhe stapelbar. Als Variante können anstatt der drei 45ft Standardcontainer auf jeder Ladefläche 1, 2 und 3 je zwei 20ft-Standard-Container abgestellt werden. Das entspricht insgesamt einer Kapazitätserweiterung um 50% gegenüber den herkömmlichen bloss zweiteiligen Wagen, die im Prinzip gleich aufgebaut sind.

Die Drehgestelle 4 bis 7 sind durchwegs mit einem Fahrwerk mit Wechselspurradsatz mit jeweils vier Rädern pro Drehgestell ausgerüstet. Es wurde bereits vor einigen Jahren nachgewiesen, dass mit vier Güterwagen, die mit solchen Wechselspurradsätzen ausgerüstet waren, eine Gesamtlaufleistung von über 400'000 km mit insgesamt 580 Spurwechseln von 1435mm auf bis zu 1535mm und umgekehrt erfolgreich abgefahren wurden. Solche Drehgestelle mit Wechselspurradsätzen sind daher bewährt und einsatzbereit und im Stand der Technik bekannt und gehen etwa aus EP 0 873 930 A1 oder DE 44 05 861 A1 hervor. Der hier gezeigte dreiteilige Wagen bietet eine Ladehöhe von 1100mm, und weist eine Länge über alles, von Puffer zu Puffer, von 50'460mm auf. Die drei Ladeflächen 1,2,3 messen 15'765mm in der Länge.

In Figur 2 ist dieser dreiteilige Wagen in einer Ansicht von oben dargestellt. Man erkennt die Scharniere 9 und 10, welche die inneren Verbindungen der drei Ladeflächen 1,2,3 bilden. Letztere sind äusserst stark und solide ausgeführt und bilden dadurch praktisch nichtlösbare Verbindungen. Damit ist sichergestellt, dass die Zugkraft von Wagenteil zu Wagenteil hinreichend gross ist und somit auch die Verschwenkung der zusammengekoppelten Wagenteile in allen Richtungen. Die ganze Wagenkonstruktion ist in Leichtbauweise aus einem hochfesten, lockerflockigen Feinkorn-Baustahl ausgeführt, was eine Tara von ca. 45 Tonnen ergibt. Gegenüber herkömmlich verbautem Stahl, wie er für die bekannten zweiteiligen Wagen zum Einsatz kommt, wird eine Nutzlast für jeden einzelnen Wagenteil von 45 Tonnen erreicht, und somit insgesamt eine Nutzlast von 135 Tonnen pro dreiteiligem Wagen. Es versteht sich, dass nach dem grundsätzlichen Konstruktionsprinzip nicht nur dreiteilige, sondern auch vier, gar fünfteilige Wagen realisierbar sind. Vorteilhaft werden Wagen aus einer ungeraden Anzahl Ladeflächen gebaut. Das hängt mit der Bremseinrichtung zusammen. Normalerweise ist ein Steuerventil für maximal 4 Radsätze zu 2 Rädern notwendig. Bei einer ungeraden Anzahl von Ladeflächen ergeben sich gewisse Kosteneinsparungen, denn nach Anzahl Ladeflächen bzw. Wagenteilen werden so viele Steuerventile wie hier angegeben benötigt:

| | |
|---|---|
| • bei 3 Wagenteilen: | 2 Steuerventile nötig |
| • bei 4 Wagenteilen: | 3 Steuerventile nötig |
| • bei 5 Wagenteilen: | 3 Steuerventile nötig |
| • bei 6 Wagenteilen: | 4 Steuerventile nötig |
| • bei 7 Wagenteilen: | 4 Steuerventile nötig |

und so weiter.

Dieser dreiteilige Wagen ist mit Bremseinrichtungen mit einem Steuerventil (z.B. mit KE 483) gemäss UIC- und RZD-Norm ausgerüstet. Die endseitigen Kupplungen sind C-AKv-Kupplungen (= Compact Automatische Kupplung vereinfacht), welche das Willison-Profil der russischen SA3-Kupplungen aufweisen, und die mit der europäischen Schraubenkupplung, der SA-3- sowie der bisherigen UIC-Mittelkupplung adapterlos kuppelbar sind. Diese endseitigen Kupplungen erlauben daher ein schnelles An- und Abkoppeln eines Wagens und somit das rasche Integrieren des Wagens in eine Zugskomposition egal welcher Provenienz - ob europäisch, russisch oder chinesisch.

In Figur 3 ist eine solche automatische Kupplung für die Endseiten des mehrteiligen Wagens abgebildet, nämlich eine solche TRANSPACT C-AKv Kupplung. Sie wird mit ihrer Zug- und Stoss-Vorrichtung 11 in einen Einbauraum 12 am Chassis des Wagens eingebaut. An den Seitenwänden 13,14 dieses Einbauraumes 12 sind Druckanschläge 15 und Zuganschläge 16 angebracht, zwischen deren Anschlägen sich die Zug- und Stoss-Vorrichtung 11 hin und her bewegen kann. An der endseitigen Öffnung des Einbauraumes folgt eine Abstützeinrichtung 17. Die gesamte Kupplung 18 ist dann mittels eines Stabilisierungsgelenkes 19 an der Zug- und Stoss-Vorrichtung 11 angelenkt. Die Kupplungselemente umfassen ein Zentrierhorn 20, einen grossen Zahn 21 mit Riegel 22 und einen kleinen Zahn 23, sowie die Starrmachungstasche 27. Unterhalb dieser Elemente für die automatische Kupplung, welche so funktioniert, dass der Riegel 22 bei Beaufschlagung des kleinen Zahns 23 automatisch ausfährt und kuppelt, befindet sich noch eine Gemischtzugkupplung 24 für die Kupplung konventioneller Wagen, die mit der Riegelbetätigung 28 bedient wird. Zur Kupplung gehört auch die HL-Luftleitung 25. Bei dieser Kupplung beträgt die Distanz D von der Vorderkante des Puffertellers bis zur Kuppelebene 60mm.

Wenn mit dem Zug auch temperaturgeführte Container transportiert werden sollen, so ist Folgendes zu berücksichtigen. Zur Zeit sind solche Container mit einem Heiz- oder Kühlaggregat ausgerüstet, zu dem ein 800 Liter Dieseltank gehört. Wenn ein Zug zum Beispiel 102 solche Container transportiert, so werden 102 x 800 Liter = 81'600 Liter Diesel nur zum Kühlen oder Heizen mitgeführt. Zum Antreiben der Heiz- und Kühlaggregate würde aber besser elektrische Energie eingesetzt, soweit die befahrene Strecke elektrifiziert ist. Für diesen Zweck können die Wagen von vorne bis hinten mit einer biegbaren elektrischen Zugsammelschiene ausgerüstet sein, zum Anschluss der elektrischen Kühl-/Heizaggregate von temperaturgeführten Containern zur Beförderung temperatursensitiver Güter. Die Zugsammenschienen der einzelnen Wagen können dann zu einem elektrischen Kabel verbunden werden, welches durchgehend bis zur Lokomotive führt, um alle Wagen von einer Stelle aus mit elektrischer Energie zu versorgen. Den Rückleiter zu dieser einpoligen Zugsammelschiene bilden die Gleise.

Eine Zugskomposition mit solchen drei- oder mehrteiligen Wagen weist dann für den Verkehr von Europa nach Asien und zurück folgende Eckdaten für ihre Transportkapazität auf: Auf dem Schienennetz der Russischen Eisenbahn RZD können 28 Wagen mit 168 Stück TEU 20ft Containern mit einem einzelnen Zug transportiert werden, oder aber 84 Stück 40ft-Container. Von Europa bis an die weissrussische Grenze (Bundesrepublik Deutschland und Polen) ist die Tonnage auf 14 Wagen mit dann 84 Stück 20ft Container beschränkt. An der Grenze zu Weissrussland können dann zwei solche Zugskompositionen zusammengekuppelt werden, also zweimal 14 Wagen können zu einer Zuglänge von 28 Wagen zusammengekoppelt werden. Wenn man also mit zwei Zügen à 14 Wagen bis zur weissrussischen Grenze fährt und diese dann für die Querung von Weissrussland und Russland zu einem einzigen Zug mit 28 Wagen zusammenhängt, so lassen sich bei optimaler Zeitausnutzung folgende Tonnagen verschieben bzw. Transportleistungen erbringen: 3 Züge pro Tag und Richtung, von Europa nach China, mit je 28 Wagen und darauf 168 TEU 20ft Containern, ergibt 504 TEU 20ft-Container pro Tag, und pro Woche 3'528 Container, und in 35 Tagen kommt man auf 17'640 TEU 20ft-Container. Die Zuglaufdauer beträgt 8 Tage. Um einen laufenden Zugumlauf mit je 3 Zügen pro Tag aufrechtzuerhalten, benötigt man 1'344 solche dreiteilige Wagen. Der Transport per Schiff dauert im Vergleich zu den 8 Tagen insgesamt ca. 35 Tage, wobei dann die Container noch umgeladen und an den Bestimmungsort im Landesinnern gebracht werden müssen. Im Gegensatz dazu kann die Bahn die Container im Grundsatz näher an die Bestimmungsorte bringen.

## Patentansprüche

1. Eisenbahnwagen mit Drehgestellen mit je mindestens zwei Achsen, welche Drehgestelle (4, 5, 6, 7) je ein Fahrwerk mit Wechselspurradsatz zur automatischen Spurveränderung beim Überfahren von einer Spurnorm auf eine andere aufweisen, sowie je einer Kupplung (18) an den beiden Enden des Eisenbahnwagens, ***dadurch gekennzeichnet,* dass** der Eisenbahnwagen mehrere Wagen-Chassis mit je einer Ladefläche aufweist und dass er mindestens dreiteilig ausgeführt ist, wobei er aus mindestens drei Chassis und Ladeflächen (1, 2, 3) besteht, die zu einer durchgehenden Komposition scharnierend verbunden sind, wobei die Komposition von je einem Drehgestell (4,7) an den Zugenden und je einem Drehgestell (5,6) an den scharnierenden Verbindungsstellen zwischen den Ladeflächen (1-3) abgestützt ist.

2. Eisenbahnwagen nach Anspruch 1, ***dadurch gekennzeichnet,* dass** er dreiteilig ausgeführt ist, bestehend aus drei Chassis und Ladeflächen (1,2,3), die zu einer durchgehenden Komposition scharnierend verbunden sind, wobei die Komposition von je einem Drehgestell (4,7) an den Zugenden und je einem Drehgestell (5,6) an den scharnierenden Verbindungsstellen zwischen den Ladeflächen (1-3) abgestützt ist, welche Drehgestelle (4,5,6,7) je ein Fahrwerk mit Wechselspurradsatz zur automatischen Spurveränderung beim Überfahren von einer Spurnorm auf eine andere aufweisen, nämlich von der europäischen Normalspur (1435mm) auf die russische Normalspur (1520mm) und die chinesische Normalspur (1435mm) und umgekehrt, und dass die endseitigen Kupplungen (18) C-AKv-Kupplungen (= Compact Automatische Kupplung vereinfacht) sind, und die Bremseinrichtungen mit einem Steuerventil (z. B. KE 483) gemäss UIC- und RZD-Norm ausgerüstet sind.

3. Eisenbahnwagen nach Anspruch 1, ***dadurch gekennzeichnet,* dass** er dreiteilig und oder mehrteilig ausgeführt ist, bestehend aus drei Chassis und Ladeflächen (1,2,3), die zu einer durchgehenden Komposition scharnierend verbunden sind, wobei die Komposition von je einem Drehgestell (4,7) an den Zugenden und je einem Drehgestell (5,6) an den scharnierenden Verbindungsstellen zwischen den Ladeflächen (1-3) abgestützt ist, welche Drehgestelle (4,5,6,7) je ein Fahrwerk mit Wechselspurradsatz zur automatischen Spurveränderung beim Überfahren von einer Spurnorm auf eine andere aufweisen, nämlich von der europäischen Normalspur (1435mm) auf die russische Normalspur (1520mm) und die chinesische Normalspur (1435mm) und umgekehrt, und dass die endseitigen Kupplungen (18) automatische AK69er Kupplungen mit Seitenpuffern sind, welche Kupplungen (18) und Seitenpuffer kompatibel mit der europäischen, der russischen SA3-Kupplung sowie der chinesischen Kupplung gemäss US Standard sind, und dass die Wagenteile (1,2,3) für die inneren Verbindungen über russische Mittelpuffer SA3 verfügen, sodass Zuglängen von bis zu 1500m Länge zusammenkuppelbar sind.

4. Eisenbahnwagen nach Anspruch 1, **dadurch gekennzeichnet, dass** er vierteilig ausgeführt ist, das heisst mit vier Chassis und vier Ladeflächen (1,2,3,...), die mit fünf Drehgestellen (4,5,6,7,...) zu einer durchgehenden Komposition verbunden sind.

5. Eisenbahnwagen nach einem der Ansprüche 1, **dadurch gekennzeichnet, dass** er fünfteilig ausgeführt ist, das heisst mit fünf Chassis und Ladeflächen (1,2,3,....), die die mit sechs Drehgestellen (4,5,6,7,...) zu einer durchgehenden Komposition verbunden sind.

6. Eisenbahnwagen nach einem der Ansprüche 1 bis 5, **dadurch gekennzeichnet, dass** das Eigengewicht der einzelnen Wagenteile (1,2,3) durch Leichtbauweise mit hochfestem Feinkorn-Baustahl derart reduziert ist, dass die Nutzlast jedes Wagenteils 45 Tonnen erreicht.

7. Eisenbahnwagen nach einem der vorangehenden Ansprüche, **dadurch gekennzeichnet, dass** die Ladefläche (1,2,3) jedes Wagenteils so lange ausgeführt ist, dass sie mit einem 45ft-Standard Container oder zwei hintereinander abgestellten 20ft-Standard Containern beladbar ist.

8. Eisenbahnwagen nach einem der vorangehenden Ansprüche, **dadurch gekennzeichnet, dass** die Ladefläche (1,2,3) mindestens eines Wagenteils auf seinem einen Drehgestell (4,5,6,7) horizontal um wenigstens 15° schwenkbar und in ausgeschwenkter Lage vertikal auf den Boden neben dem Wagen absenkbar ist, sodass er mit einem Auflieger rückwärts befahrbar ist.

9. Eisenbahnwagen nach einem der vorangehenden Ansprüche, **dadurch gekennzeichnet, dass** er von vorne bis hinten mit einer biegbaren elektrischen Zugsammelschiene ausgerüstet ist, zum Anschluss der elektrischen Kühl-/Heizaggregate von temperaturgeführten Containern zur Beförderung temperatursensitiver Güter.

## Claims

1. Railway wagon with bogies each having at least two axles, which bogies (4, 5, 6, 7) each have a running gear with an interchangeable track wheel set for automatic track change when driving over from one track standard to another, and a coupling (18) at each of the two ends of the railway wagon, **characterized in that** the railway wagon has a plurality of wagon chassis each having a loading surface, and **in that** it is designed with at least three parts, wherein it consists of at least three chassis and loading surfaces (1, 2, 3) which are hingedly connected to form a continuous composition, wherein the composition is supported by a respective bogie (4, 7) at the train ends and by a respective bogie (5, 6) at the hinged connecting points between the loading surfaces (1-3).

2. Railway wagon according to claim 1, **characterized in that** it is constructed in three parts, consisting of three chassis and loading surfaces (1, 2, 3) which are connected in a hinged manner to form a continuous composition, wherein the composition is supported by a bogie (4, 7) at each of the train ends and by a bogie (5, 6) at each of the hinged connecting points between the loading surfaces (1-3), which bogies (4,5,6,7) are each supported with an interchangeable wheel set for automatic lane change when passing from one lane standard to another, namely from the European standard track width (1435mm) to the Russian standard track width (1520mm) and the Chinese standard track width (1435mm) and vice versa, and that the end couplings (18) are C-AKv couplings (= Compact Automatic Coupling simplified), and the braking devices are equipped with a control valve (z. B. KE 483) according to UIC and RZD standards.

3. Railway wagon according to claim 1, **characterized in that** it is constructed in three parts and or in several parts, consisting of three chassis and loading surfaces (1, 2, 3) which are connected in a hinged manner to form a continuous composition, whereby the composition is supported by a bogie (4,7) at the train ends and one bogie (5, 6) each at the hinged connection points between the loading surfaces (1-3), which bogies (4, 5, 6, 7) each have a running gear with interchangeable track wheel set for automatic track change when passing from one track standard to another, namely from the European standard track width (1435mm) to the Russian standard track width (1520mm) and the Chinese standard track width (1435mm) and vice versa, and that the end couplings (18) are automatic AK69 couplings with side buffers, which couplings (18) and side buffers are compatible with the European, of the Russian SA3 coupling and the Chinese coupling according to US standards, and that the car parts (1,2,3) for the internal connections have Russian centre buffers SA3, so that train lengths of up to 1500m can be coupled together.

4. Railway wagon according to claim 1, **characterized in that** it is constructed in four parts, i.e. with four chassis and four loading surfaces (1,2,3,...) connected by five bogies (4,5,6,7,...) to form a continuous composition.

5. Railway wagon according to claim 1, **characterized in that** it is constructed in five parts, i.e. with five chassis and loading surfaces (1, 2, 3, ...) which are connected to six bogies (4, 5, 6, 7, ...) to form a continuous composition.

6. Railway wagon according to one of claims 1 to 5, **characterized in that** the dead weight of the individual wagon parts (1, 2, 3) is reduced by lightweight construction with high-strength fine-grained structural steel in such a way that the payload of each wagon part reaches 45 tons.

7. Railway wagon according to one of the preceding claims, **characterized in that** the loading area (1, 2, 3) of each wagon part is constructed so long that it can be loaded with one 45ft standard container or two 20ft standard containers placed one behind the other.

8. Railway wagon according to one of the preceding claims, **characterized in that** the loading area (1, 2, 3) of at least one part of a wagon on its one bogie (4, 5, 6, 7) can be pivoted horizontally by at least 15° and in the pivoted-out position can be lowered vertically to the floor next to the wagon so that it can be driven on backwards with a trailer.

9. Railway wagon according to one of the preceding claims, **characterized in that** it is equipped from front to rear with a flexible electric train bus bar for connecting the electric cooling/heating units of temperature-controlled containers for transporting temperature-sensitive goods.

## Revendications

1. Wagon ferroviaire à bogies ayant chacun au moins deux essieux, lesquels bogies (4, 5, 6, 7) ont chacun un train de roulement avec un jeu de roues de voie interchangeable pour le changement automatique de voie lors du passage d'une voie standard à une autre, et un accouplement (18) à chacune des deux extrémités du wagon ferroviaire, **caractérisé en ce que** le wagon ferroviaire a plusieurs châssis de wagons ayant chacun une surface de chargement (1,2, 3), et **en ce qu'**il est conçu au moins en trois parties, il est constitué d'au moins trois châssis et surfaces de chargement (1, 2, 3) qui sont reliés de manière articulée pour former une composition continue, la composition étant supportée par un bogie (4, 7) chacun aux extrémités du timon et par un bogie (5, 6) chacun aux points de liaison articulés entre les surfaces de chargement (1-3).

2. Wagon ferroviaire selon la revendication 1, **caractérisé en ce qu'**il est construit en trois parties, constituées de trois châssis et de surfaces de chargement (1, 2, 3) qui sont reliées de manière articulée pour former une composition continue, la composition étant supportée par un bogie (4, 7) à chacune des extrémités du train et par un bogie (5, 6) à chacun des points de liaison articulés entre les surfaces de chargement (1-3), et les bogies (4,5,6,7) ont chacun un châssis avec un jeu de roues interchangeables pour le changement automatique de voie lors du passage d'une voie standard à l'autre, à savoir de la voie standard européenne (1435 mm) à la voie standard russe (1520 mm) et à la voie standard chinoise (1435 mm) et vice versa, et que les accouplements d'extrémité (18) sont des accouplements C-AKv (= Compact Automatic Coupling simplified) et les dispositifs de freinage ont une vanne de commande (z. B. KE 483) selon les normes UIC et RZD.

3. Wagon ferroviaire selon la revendication 1, **caractérisé en ce qu'**il est construit en trois parties et/ou en plusieurs parties, constitué de trois châssis et de surfaces de chargement (1, 2, 3) qui sont reliées de manière articulée pour former une composition continue, la composition étant formée par un bogie (4,7) est supporté aux extrémités du train et un bogie (5, 6) chacun aux points de liaison articulés entre les surfaces de chargement (1-3), lesquels bogies (4, 5, 6, 7) comportent chacun un châssis avec jeu de roues interchangeables pour le changement automatique de voie lors du passage d'une voie standard à une autre, notamment du gabarit standard européen (1435 mm) au gabarit standard russe (1520 mm) et au gabarit standard chinois (1435 mm) et vice versa, et que les accouplements d'extrémité (18) sont des accouplements automatiques AK69 avec tampons latéraux, lesquels accouplements (18) et tampons latéraux sont compatibles avec l'Européen, de l'attelage SA3 russe et de l'attelage chinois selon les normes américaines, et que les pièces de cabine (1, 2, 3) pour les connexions internes sont équipées de tampons centraux russes SA3, de sorte que des longueurs de train jusqu'à 1500m peuvent être attelées ensemble.

4. Wagon ferroviaire selon la revendication 1, **caractérisé en ce qu'**il est construit en quatre parties, c'est-à-dire avec quatre châssis et quatre surfaces de chargement (1, 2, 3,...) reliées par cinq bogies (4, 5, 6, 7,...) pour former une composition continue.

5. Wagon ferroviaire selon la revendication 1, **caractérisé en ce qu'**il est construit en cinq parties, c'est-à-dire avec cinq châssis et surfaces de chargement (1, 2, 3, ....) qui sont reliés à six bogies (4, 5, 6, 7,...) pour former une composition continue.

6. Wagon ferroviaire selon l'une des revendications 1 à 5, **caractérisé en ce que** le poids propre des différentes parties (1, 2, 3) du wagon est réduit par une construction légère en acier de construction à grains fins à haute résistance, de telle sorte que la charge utile de chaque partie du wagon atteint 45 tonnes.

7. Wagon ferroviaire selon l'une des revendications précédentes, **caractérisé en ce que** la zone de chargement (1, 2, 3) de chaque partie de wagon est construite de manière à pouvoir être chargée avec un conteneur standard de 45 pieds ou deux conteneurs standard de 20 pieds placés l'un derrière l'autre.

8. Wagon ferroviaire selon l'une des revendications précédentes, **caractérisé en ce que** la zone de chargement (1, 2, 3) d'au moins une partie d'un wagon sur son bogie (4, 5, 6, 7) peut être pivotée horizontalement d'au moins 15° et, en position pivotée, peut être abaissée verticalement au plancher près du wagon afin de pouvoir être conduite vers l'arrière avec un remorquage.

9. Wagon ferroviaire selon l'une des revendications précédentes, **caractérisé en ce qu'**il est équipé de l'avant vers l'arrière d'une barre omnibus électrique flexible pour relier les unités électriques de chauffage/refroidissement de conteneurs à température contrôlée pour le transport de marchandises sensibles à la température.
